# FASCICULE DE BREVET EUROPEEN

(11) **EP 0 015 211 B1**
(45) Date de publication et mention de la délivrance du brevet: **06.04.1983**
(21) Numéro de dépôt: 80400247.5
(22) Date de dépôt: 21.02.1980
(51) Int. Cl.: B61B 12/10

(54) **Dispositif de stabilisation de vitesse pour installation de transport à câble aérien**
Vorrichtung zur Geschwindigkeitsstabilisierung einer Seilförderanlage
Mechanism for speed stabilisation of an aerial ropeway system

(30) Priorité: 27.02.1979 FR 7905909
(43) Date de publication de la demande: 03.09.1980
(73) Titulaire: Compagnie Minière de l'Ogooué COMILOG, F-92521 Neuilly Sur Seine (FR)
(72) Inventeur: Gaudet, Henri, F-92340 Bourg-La-Reine (FR)
(74) Mandataire: Kern, Paul

## Description

L'invention est relative à une installation de transport à câble aérien à défilement continu entre une station motrice et une station de retour, le long d'une voie aller et d'une voie de retour, de véhicules de support de charges échelonnés vides le long de l'une desdites voies et chargés le long de l'autre voie, en étant accouplés d'une manière débrayable audit câble, lesdites voies présentant des pylônes de support intermédiaire et ledit câble passant dans la station motrice sur une poulie motrice d'entraînement du câble et dans la station retour sur une poulie d'extrémité de retour.

Les installations de transport du genre mentionné, monocâble ou bicâble, permettent le transport de charges sur des distances de plusieurs kilomètres (CH-A-340 856). Plusieurs sections sont fréquemment disposées bout à bout, les véhicules passant en continu d'une section à l'autre, en circulant sur des rails de transfert et de raccord des sections successives. A la station de départ ou de chargement, les véhicules sont accouplés au câble tracteur ou tracteur - porteur à une cadence imposée pour assurer des intervalles réguliers entre les véhicules successifs et une répartition uniforme de la charge le long des voies. Cette répartition régulière doit être conservée le long de toute l'installation, et il est facile de comprendre que les risques de déphasage sont importants en bout de ligne après plusieurs changements de sections, dont chacun perturbe le cadencement par des vitesses de parcours des voies de transfert différentes d'un véhicule à l'autre. Il a été constaté que ces variations de vitesse de transfert sont liées aux oscillations et phénomènes de pompage, qui s'établissent le long de l'installation et qui résultent essentiellement des variations de charge lors du passage des véhicules sur les poulies de support. Ces phénomènes d'oscillations sont amplifiés lors d'une répartition irrégulière des charges le long de la ligne.

On comprend que la vitesse de lancement des véhicules sur les voies de transfert, qui est égale à celle du câble à l'instant du désaccouplement du véhicule, varie avec le sens et l'amplitude de l'oscillation à cet instant et à cet emplacement. Les phénomènes d'oscillation de la ligne affectent également l'adhérence des pinces d'accouplement des véhicules chargés sur le câble, lorsque ces pinces sont coincées par gravité sur le câble et ils sont à l'origine d'usures des éléments de support, notamment des galets.

Il est d'autre part bien connu que les oscillations de la ligne sont l'un des principaux obstacles à l'accroissement de la vitesse de fonctionnement des installations de transport à câble aérien et qu'elles s'opposent à des vitesses supérieures à 2,5 m/sec.

La présente invention a pour but de remédier à ces inconvénients et de permettre la réalisation d'une installation équipée d'un dispositif de stabilisation simple et efficace, appropriée à un fonctionnement à vitesse accrue de l'installation.

L'installation selon l'invention est caractérisée par le fait qu'un dispositif de stabilisation est associé à la poulie de retour, cette dernière étant accouplée à une machine électrique rotative susceptible de fonctionner en moteur pour exercer un couple moteur ou en génératrice pour exercer un couple de freinage de cette poulie de retour et qu'un moyen de mesure de la vitesse de rotation de la poulie de retour fournit à un comparateur un signal représentatif de la vitesse de la poulie de retour comparé dans ledit comparateur à un signal de vitesse affichée, ledit comparateur pilotant en fonction de la différence entre lesdits signaux de vitesse de la poulie de retour et de la vitesse affichée un dispositif d'alimentation de ladite machine motrice, génératrice pour exercer un couple moteur ou un couple de freinage de la poulie de retour, de manière à stabiliser la rotation de la poulie de retour et le défilement du câble aérien le long desdites voies.

Les essais ont confirmé l'efficacité du dispositif de stabilisation, lequel a permis un doublement de la vitesse de fonctionnement d'une installation monocâble existante et en conséquence un doublement du débit du transporteur. Il permet également la réalisation de sections plus longues.

La vitesse affichée doit correspondre à la vitesse d'entraînement du câble à la station motrice et la machine électrique agit comme une régulatrice de la rotation de la poulie de retour. Lors de la mise en route ou de l'arrêt de l'installation, il convient de modifier la valeur de la vitesse affichée, automatiquement ou manuellement, pour l'adapter à la variation de la vitesse du câble. Il en résulte une diminution notable des à-coups et oscillations au cours de ces manoeuvres.

Dans les installations à plusieurs sections successives, chacune équipée d'un dispositif de stabilisation de la poulie de retour, les véhicules, désaccouplés du câble au niveau de la poulie de retour, s'engagent sur la voie de transfert à une vitesse initiale correspondant à la vitesse stabilisée de la poulie de retour et sensiblement égale pour tous le véhicules, lesquels parcourent la voie de transfert sensiblement à la même cadence permettant de conserver un espacement régulier.

La machine électrique accouplée à la poulie de retour est avantageusement un moteur, générateur à courant continu alimenté par un double pont ou convertisseur à thyristors.

Une alimentation d'un moteur électrique, notamment d'un ascenseur, par un double pont à thyristor, est décrite dans le document DE-A-1 463 653. Le réglage de la vitesse et du sens de rotation du moteur est commandé par modification du cycle d'allumage des thyristors. L'entraînement du câble est assuré par un seul moteur.

La puissance de la machine électrique associée à la poulie de retour est une fraction de la puissance du moteur d'entraînement de la poulie motrice de l'installation.

L'invention s'applique essentiellement à des transporteurs à sections de grande longueur et à débit important, par exemple de plusieurs centaines de tonnes par heure, mais il est clair qu'elle est applicable à tout transporteur à câble, dont elle améliore le fonctionnement par diminution ou supression des oscillations du câble, qui peut être un câble tracteur - porteur ou un câble tracteur.

D'autres avantages ressortiront plus clairement de la description qui va suivre d'un mode de mise en oeuvre de l'invention, donné à titre d'exemple non limitatif et représenté au dessin annexé, dans lequel:
la fig. 1 est une vue schématique en perspective, d'une station de transfert d'une installation selon l'invention;
la fig. 2 est une vue de détail de la fig. 1, illustrant le dispositif de stabilisation de la poulie de retour.

Sur les figures, une section 10 d'une installation de transport à câble aérien, dont seule la station de retour 12 est représentée à la fig. 1, se raccorde à une section successive 14, dont seule la station motrice 16 est représentée à la fig. 1, la station de retour étant identique à la station de retour 12 de la section 10, de même que la station motrice de la section 10 est identique à la station motrice de la section 12. Le transporteur peut comporter un grand nombre de sections pour des transports, notamment de matériaux, sur de grandes distances, par exemple de plusieurs dizaines de kilomètres. Le matériau est chargé à la station motrice de la première section et déchargé à la station de retour de la dernière section, des possibilités de stockage intermédiaire pouvant être prévues entre deux sections successives. Les stations respectivement motrices et de retour des différentes sections sont identiques et seules celles 16 et 12, représentées sur la fig. 1, seront décrites par la suite.

Dans l'exemple illustré par les figures, le transporteur est du type monocâble à câble sans fin 18 s'étendant en boucle entre la station motrice et la station de retour, l'un des brins constituant une voie aller chargée et l'autre une voie retour vide. Dans la station de retour 12 le câble 18 passe sur une poulie de retour 20 à axe vertical 22. Dans la station motrice 16 le câble 18 passe sur une poulie motrice 26 et une poulie de renvoi 24, à axe horizontal dont l'écartement correspond à celui des voies du transporteur, avant de passer sur une poulie de tension 28 à axe vertical, monté sur un chariot mobile (non représenté) dans la direction des voies du transporteur. Le chariot porteur de la poulie de tension 28 est relié par un câble 30 passant sur des galets de renvoi 32 à un contrepoids 34 de maintien sous tension du câble 18. La poulie 26 est entraînée en rotation par un moteur électrique (non représenté) et elle communique à la boucle de câble 18 un mouvement de défilement continu. Des galets 36 de support du câble 18 sont échelonnés le long des voies en étant portés par des pylônes (non représentés).

Des véhicules 38 en forme de wagonnets ont des galets 40 de circulation sur des rails 42 dans les stations et une pince d'accouplement au câble 18 en ligne. Les véhicules 38 sont accouplés au câble 18 à la station motrice, qui constitue la station de chargement et ils parcourent la voie aller en étant chargés et la voie retour à vide. Le passage d'une section 10 à une autre 14 s'effectue par roulage des wagonnets 38 sur des rails 42 de transfert d'une manière bien connue des spécialistes, le désaccouplement du câble 18 s'effectuant par ouverture de la pince en bout de section, notamment par soulèvement des véhicules 38 par rapport au câble 18 par les galets 40 s'engageant sur les rails 42. Sur les rails de transfert 42 les véhicules 38 circulent par inertie en étant freinés ou accélérés par des rampes ou déclivités.

Le chargement et le déchargement ou la mise en stock intermédiaire ne font pas partie de l'invention et ne seront pas décrits. La synchronisation des véhicules 38 avec le câble 18 en bout de rampe de lancement par gravité et avant leur accouplement peut être réalisée par tout moyen approprié, par exemple par une bande motrice 44. A l'entrée de la rampe de lancement peut être disposé un moyen de cadencement 46.

De tels transporteurs sont bien connus et il est inutile de rappeler leur fonctionnement.

Selon l'invention, l'arbre 22 de la poulie de retour 20 est accouplé par l'intermédiaire d'un réducteur 50 à une machine rotative électrique 48. La machine 48, qui peut fonctionner en moteur ou en générateur frein, est alimentée par un bloc d'alimentation électrique 52 piloté par un comparateur 54 qui reçoit d'une part un signal d'une génératrice tachymétrique 56, accouplée à la machine 48 et d'autre part un signal d'un dispositif d'affichage 58. La machine 48 est avantageusement à courant continu dont le courant d'induit est fourni par un pont à thyristor. Le signal affiché au dispositif 58 doit correspondre à la vitesse d'entraînement du câble 18 à la station motrice 16 et le comparateur 54 vérifie à chaque instant si la vitesse de rotation de la poulie de retour 20, mesurée par la génératrice tachymétrique 56, correspond à la vitesse affichée. Si la vitesse de la poulie de retour est trop lente. le comparateur 54 détecte cet écart et modifie l'allumage des thyristors pour faire fonctionner la machine 48 en moteur d'entraînement du câble. Cet effort moteur subsiste tant qu'un écart de vitesse est détecté par le comparateur 54. Si par contre la poulie de retour 20 tourne trop vite le comparateur pilote le bloc d'alimentation pour faire fonctionner la machine 48 en frein électrique, qui freine le défilement du câble 18. Le dispositif inventif stabilise la vitesse de rotation de la poulie de retour et en conséquence la vitesse de défilement du câble 18 en bout de section. Il en résulte d'une part une vitesse constante de lancement des véhicules 38 sur les rails de transfert 42, vitesse qui correspond à celle du câble 18 au moment du désaccouplement du véhicule et d'autre part une élimination ou réduction notable des oscillations le long de la ligne. Cette réduction permet un accroissement de la vitesse de fonctionnement de l'installation et par là du débit.

Pendant les périodes transitoires de mise en route et d'arrêt de l'installation, la vitesse affichée 58 doit à tout moment correspondre à la vitesse de la station motrice si l'on veut éviter une surcharge et une action intempestive de la machine 48, fonctionnant soit en moteur, soit en frein. Le réglage peut être effectué par télétransmission ou plus simplement manuellement suivant des instructions précises ou automatiquement par un programme.

Il convient de noter que le dispositif de stabilisation selon l'invention ne nécessite aucune liaison électrique de commande ou d'alimentation entre la station motrice et la station de retour, qui peuvent être éloignées de plusieurs kilomètres. Le dispositif est simple et ne met en oeuvre aucun matériel fragile particulier, le dispositif de régulation de l'alimentation pouvant bien entendu être d'un type quelconque. Le dispositif de stabilisation ne consomme pratiquement aucune énergie, l'énergie motrice étant récupérée au moins partiellement lors du freinage.

L'effet de stabilisation, décrit en application à un transporteur à plusieurs sections successives, peut bien entendu être appliqué à un transporteur à tronçon unique pour matériaux ou personnes, notamment des télécabines ou télésièges. Il permet une augmentation de la vitesse de fonctionnement et une diminution d'usure des pièces mobiles. La station motrice peut être en amont ou en aval et le transporteur être du type monocâble ou bicâble.

## Revendications

1. Installation de transport à câble aérien (18) à défilement continu entre une station motrice (16) et une station de retour (12), le long d'une voie aller et d'une voie de retour, de véhicules (38) de support de charges échelonnés vides le long de l'une desdites voies et chargés le long de l'autre voie, en étant accouplés d'une manière débrayable audit câble, lesdites voies présentant des pylônes de support intermédiaire et ledit câble (18) passant dans la station motrice (16) sur une poulie motrice (26) d'entraînement du câble et dans la station retour (12) sur une poulie (20) d'extrémité de retour, caractérisée par le fait qu'un dispositif de stabilisation est associé à la poulie (20) de retour, cette dernière étant accouplée à une machine électrique rotative (48) susceptible de fonctionner en moteur d'entraînement et en génératrice de freinage de la poulie (20) de retour et qu'un moyen de mesure (56) de la vitesse de rotation de la poulie (20) de retour fournit à un comparateur (54) un signal représentatif de la vitesse de la poulie de retour comparé dans ledit comparateur à un signal de vitesse affichée (58), ledit comparateur (54) pilotant en fonction de la différence entre lesdits signaux de vitesse de la poulie de retour et de la vitesse affichée un dispositif d'alimentation (52) de ladite machine (48) motrice, génératrice pour exercer un couple moteur ou un couple de freinage de la poulie de retour, de manière à stabiliser la rotation de la poulie de retour et le défilement du câble aérien le long desdites voies.

2. Installation selon la revendication 1, caractérisée par le fait que ladite poulie (20) de retour est une poulie fixe à axe vertical et que la poulie de tension (28) et la poulie motrice (26) agissant sur le brin du câble transportant les véhicules (38) vides, sont disposées dans la station motrice.

3. Installation selon la revendication 1 ou 2, caractérisée par le fait que l'accouplement de véhicules (38) au câble (18) est réalisé par des pinces débrayables.

4. Installation selon la revendication 1, 2 ou 3, caractérisée en ce qu'elle comporte au moins deux sections (10, 14) successives reliées par des voies de transfert (42) des véhicules (38) en continu, les poulies (20) de retour de chacune desdites sections étant équipées d'un dispositif de stabilisation.

5. Installation selon l'une quelconque des revendications précédentes, caractérisée en ce que ladite machine électrique (48) est un moteur à courant continu susceptible de fonctionner en génératrice et alimenté par un pont à thyristors.

6. Installation selon la revendication 5, caractérisée en ce que ledit comparateur (54) pilote l'allumage desdits thyristors pour modifier la tension d'alimentation de l'induit du moteur et déterminer le fonctionnement de la machine (48) en moteur ou génératrice de freinage.

7. Installation selon la revendication 1, 5 ou 6, caractérisée en ce que la puissance de la machine (48) électrique associée à la poulie (20) de retour est une fraction de la puissance du moteur d'entraînement de la poulie motrice de l'installation.

8. Installation selon l'une quelconque des revendications précédentes, caractérisée par le fait qu'une génératrice tachymétrique (56) est accouplée à ladite machine (48) électrique pour fournir un signal de tension représentatif de la vitesse de rotation de la poulie de retour (20).

## Claims

1. Aerial cable (18) transport installation with vehicles (38) continually moving between a driving station (16) and a return station (12) along single and return trackways, the vehicles supporting the loads being staggered empty along one of said trackways and charged along the other trackway and being detachably coupled to said cable, said trackways having intermediate support towers and said cable (18) passing in the driving station (16) on a drive sheave (26) which drives the cable and in the return station (12) on a return end sheave (20), characterized by the fact that a stabilization device is associated with the return sheave (20), the latter being connected to an electric rotating machine (48) capable of working as drive motor or as brake generator of the return sheave (20) and that measurement means (56) of the rotation speed of return sheave (20) produces for a comparator (54) a signal function of the return sheave speed which is compared in said comparator to a set speed signal (58), said comparator (54) controlling in accordance with the difference between said speed signals of the return sheave and of the set value, a power supply device (52) for said motor or generator machine (48) for applying a motor or braking force to the return sheave so as to stabilize the rotation of the return sheave and the cable speed along said trackways.

2. Installation according to claim 1, characterized by the fact that said return sheave (20) is a stationary sheave having a vertical shaft and that the tension sheave (28) and the drive sheave (26) working on the cable run receiving the empty vehicles (38) are located in the drive station.

3. Installation according to claim 1 or 2, characterized by the fact that the coupling of the vehicles (38) to the cable (18) is made by means of detachable grips.

4. Installation according to claim 1, 2 or 3, characterized by the fact that it comprises at least two successive sections (10, 14) connected by transfer rails (42) of the vehicles (38) continually, the return sheaves (20) of each of said sections being equiped with a stabilization device.

5. Installation according to any one of the preceding claims, characterized in that said electric machine (48) is a direct current motor capable of working as generator and power supplied by means of a thyristor bridge.

6. Installation according to claim 5, characterized in that said comparator (54) monitors the triggering of said thyristors to change the supply voltage of the motor armature and to determine the working of machine (48) as motor or brake generator.

7. Installation according to claim 1, 5 or 6, characterized in that the power of the electric machine (48) connected to the return sheave (20) is a fraction of the drive motor power of the installation drive sheave.

8. Installation according to any one of the preceding claims, characterized by the fact that a tachogenerator (56) is connected to said electric machine (48) to provide a voltage signal function of the rotation speed of the return sheave (20).

## Patentansprüche

1. Seilförderanlage mit kontinuierlich zwischen einer Antriebsstation (16) und einer Umlenkstation (12) längs einer Hinwegbahn und einer Rückkehrbahn umlaufenden Lasttragwagen (38), die längs der einen Bahn leer und längs der anderen Bahn beladen gestaffelt und entkuppelbar an dem genannten Seil gekuppelt sind, wobei die genannten Bahnen mit Zwischentragstützen versehen sind und das genannte Seil (18) in der Antriebsstation (16) auf einer das Seil antreibenden Antriebsscheibe (26) und in der Umlenkstation (12) auf einer Umlenkendscheibe (20) läuft, dadurch gekennzeichnet, dass eine Stabilisierungsvorrichtung mit der Umlenkscheibe (20) verbunden ist, wobei letztere an eine als Antriebsmotor und als Bremsgenerator der Umlenkscheibe (20) arbeitende elektrische Drehmaschine (48) gekuppelt ist, und dass eine die Drehgeschwindigkeit der Umlenkscheibe (20) messende Messvorrichtung (56) ein Signal der Geschwindigkeit der Umlenkscheibe an einen Vergleicher (54) liefert, welches Signal in dem genannten Vergleicher mit einem Einstellgeschwindigkeitssignal (58) verglichen wird, welcher Vergleicher (54) in Abhängigkeit von dem Unterschied zwischen den genannten Geschwindigkeitssignalen der Umlenkscheibe und der Geschwindigkeitseinstellung eine Versorgungsvorrichtung (52) der genannten Motor-Generatormaschine (48) steuert, um auf die Umlenkscheibe eine Antriebskraft oder eine Bremskraft auszuüben zum Stabilisieren der Drehung der Umlenkscheibe und des Umlaufens des Seiles längs der genannten Bahnen.

2. Anlage nach Anspruch 1, dadurch gekennzeichnet, dass die genannte Umlenkscheibe (20) eine feststehende Scheibe mit senkrechter Welle ist, und dass die Spannscheibe (28) und die Antriebsscheibe (26), die auf den die leeren Wagen (38) fördernden Strang des Seiles wirken, in der Antriebsstation aufgestellt sind.

3. Anlage nach Anspruch 1 oder 2, dadurch gekennzeichnet, dass die Wagen (38) an das Seil (18) durch entkuppelbare Klemmen gekuppell sind.

4. Anlage nach Anspruch 1, 2 oder 3, dadurch gekennzeichnet, dass sie zumindest mit zwei aufeinanderfolgenden Teilstrecken (10, 14) versehen ist, die durch Bahnen (42) zum fortlaufenden Überführen der Wagen (38) verbunden sind, wobei die Umlenkscheiben (20) jeder der genannten Teilstrecken mit einer Stabilisierungsvorrichtung versehen sind.

5. Anlage nach einem der vorigen Ansprüche, dadurch gekennzeichnet, dass die genannte elektrische Maschine (48) ein Gleichstrommotor ist, der als Generator arbeiten kann und durch eine Thyristorbrücke gespeist ist.

6. Anlage nach Anspruch 5, dadurch gekennzeichnet, dass der genannte Vergleicher (54) das Zünden der genannten Thyristoren steuert, um die Ankerversorgungsspannung zu ändern und das Arbeiten der Maschine (48) als Motor oder als Bremsgenerator zu bestimmen.

7. Anlage nach Anspruch 1, 5 oder 6, dadurch gekennzeichnet, dass die Arbeitsleistung der an die Umlenkscheibe (20) gekuppelten elektrischen Maschine (48) einen Bruchteil der Arbeitsleistung des Antriebsmotors der Antriebsscheibe der Anlage bildet.

8. Anlage nach einem der vorigen Ansprüche, dadurch gekennzeichnet, dass ein Tachogenerator (56) an die genannte elektrische Maschine (48) gekuppelt ist, um ein der Drehgeschwindigkeit der Umlenkscheibe (20) entsprechendes Spannungssignal zu liefern.
